# EUROPÄISCHE PATENTSCHRIFT

(11) **EP 0 324 317 B1**
(45) Veröffentlichungstag und Bekanntmachung des Hinweises auf die Patenterteilung: **20.05.1992**
(21) Anmeldenummer: 88810883.4
(22) Anmeldetag: 21.12.1988
(51) Int. Cl.: D06C 3/02

(54) **Vorrichtung zum Abnehmen einer Gewebebahn von den Spannketten am Ende eines Nadelspannrahmens**
Apparatus for removing a fabric from a tenter machine
Installation pour enlever un tissu d'une rame

(30) Priorität: 15.01.1988 CH 140/88
(43) Veröffentlichungstag der Anmeldung: 19.07.1989
(73) Patentinhaber: Benninger AG, CH-9240 Uzwil (CH)
(72) Erfinder: Virtic, Edi, CH-9244 Niederuzwil (CH)
(74) Vertreter: Wenger, René

(56) Entgegenhaltungen:
- DE-A- 1 940 462
- DE-A- 1 966 774
- FR-A- 965 124
- US-A- 3 417 444

## Beschreibung

Die Erfindung betrifft eine Vorrichtung zum Abnehmen einer Gewebebahn von den Spannketten am Ende eines Nadelspannrahmens gemäss dem Oberbegriff von Anspruch 1. Um ein Schrumpfen der Gewebebahn nach dem Verlassen des Nadelspannrahmens zu vermeiden, soll die freie Gewebebahnstrecke so klein wie möglich gehalten werden. Die Gewebebahn wird daher bei bekannten Vorrichtungen in Vorschubrichtung unmittelbar einer Walze in möglichst gebundener Bahnführung übergeben.

Durch die DE-A-19 40 462 ist eine Vorrichtung zum Aufwickeln einer Stoffbahn von einem Nadelspannrahmen bekannt geworden, bei der am Austrittsende eine Abziehwalze angeordnet ist. Die Aufwickelwalze bzw. die darauf aufgewickelte Stoffrolle ist durch einen Hebelmechanismus und ein Gegengewicht gegen die Abziehwalze pressbar. Die Abziehwalze ist seitlich von zwei mit Stacheln versehenen hädern flankiert. Damit soll Knitterbildung und Aenderung der Breite des Stoffes verhindert werden.

Ein Problem bei bekannten Vorrichtungen besteht jedoch darin, dass sich eine freie Gewebebahnstrecke nicht restlos vermeiden lässt. Um das Ausführen der Gewebebahn zu erleichtern, wurde die im Umkehrbereich des Nadelspannrahmens liegende Walze zumeist unterhalb der Ebene des Spannrahmens angeordnet. Schon geringe Gewebebahnstrecken ohne Walzenbindung können jedoch je nach Verarbeitungsprozess ein Schrumpfen oder Einspringen der Gewebebahn zur Folge haben.

Es ist daher eine Aufgabe der Erfindung, eine Vorrichtung der eingangs genannten Art zu schaffen, bei welcher die Gewebebahn möglichst ohne freie Bahnstrecke einer Walzenanordnung in gebundener Bahnführung übergeben wird. Die Vorrichtung soll ausserdem leicht zu handhaben und gut zugänglich sein, so dass die Gewebebahn ohne Mehraufwand eingeführt werden kann. Diese Aufgabe wird erfindungsgemäss mit einer Vorrichtung gelöst, welche die Merkmale im Anspruch 1 aufweist.

Die zustellbare Ausnadelwalze ermöglicht es, die Gewebebahn praktisch von den Nadelspitzen der Spannketten unmittelbar der Walzenoberfläche der Ausnadelwalze zu übergeben, so dass praktisch keine freie Bahnstrecke mit unkontrollierbaren Schrumpfmöglichkeiten entsteht. Je nach Beschaffenheit der Spannketten lässt sich die Ausnadelwalze praktisch spielfrei an die Nadelspitzen heranführen. Zum Einführen der Gewebebahn kann die Ausnadelwalze auf einfachste Weise angehoben werden. Die an der Ausnadelwalze anliegende Aufliegewalze ermöglicht eine Umschlingung beider Walzen zur Erzielung einer ausreichenden Bindung bzw. Haftreibung mit der Walzenoberfläche.

Besonders vorteilhaft ist die Endstellung der Ausnadelwalze durch einen Anschlag begrenzt, wobei die Ausnadelwalze durch die Aufliegewalze in die Endstellung pressbar ist. Durch Justierung des Anschlags kann die richtige Endstellung der Walze in Betriebsposition eingestellt werden. Bei einem Betriebsunterbruch bzw. bei einem Neueinführen einer Gewebebahn muss die Walze selbst nicht neu justiert werden. Vielmehr gewährleistet die Aufliegewalze, dass die Ausnadelwalze immer in der richtigen Betriebsposition läuft. Vorzugsweise wird die Ausnadelwalze kurz vor dem oder im Umkehrbereich der Spannketten angeordnet. Dadurch kann das Eigengewicht der Walzen auf optimal einfache Weise funktionell ausgenützt werden. Selbstverständlich wäre es in bestimmten Fällen aber auch denkbar, die Gewebebahn um den Umlenkbereich herum zu führen und die Ausnadelwalze unter dem zurückführenden Abschnitt der Spannketten anzuordnen.

Eine besonders vorteilhafte Doppelfunktion der Aufliegewalze kann erreicht werden, wenn sie neben der Ausnadelwalze auch noch an einer Gewebezugreglerwalze anliegt und diese ebenfalls belastet. Die Gewebezugreglerwalze oder Tänzerwalze kann sich derart je nach Zugregelung bewegen, ohne dass dies einen Einfluss auf die Umschlingung bzw. auf die Position der Ausnadelwalze hat. Die Aufliegewalze liegt zwischen den Walzenoberflächen der Ausnadelwalze einerseits und der Gewebezugreglerwalze andererseits, wobei permanent eine gebundene Bahnführung gewährleistet ist. Die Aufliegewalze könnte aber auch noch an einer anderen Umlenkwalze anliegen.

Die Gewebezugreglerwalze ist vorzugsweise mit wenigstens einem Druckmittelzylinder entlastbar, so dass durch geeignete Steuermittel ein konstanter Gewebezug aufrechterhalten werden kann. Eine besonders vorteilhafte Funktion dieser Gewebezugreglerwalze ergibt sich dabei, wenn sie durch die Aufliegewalze gegen eine feststehende Walze pressbar ist. Die Gewebezugreglerwalze erhält auf diese Weise eine Bewegungsfreiheit, welche die Einnahme von verschiedenen Relativpositionen ermöglicht. Die Gewebezugreglerwalze kann sich einerseits an der feststehenden Walze abrollen, kann aber auch von dieser weggeschwenkt werden.

Weitere Vorteile und Einzelmerkmale der Erfindung ergeben sich aus einem Ausführungsbeispiel, das in der nachfolgenden Beschreibung und in den Zeichnungen näher erläutert wird. Es zeigen:
Figur 1 einen Querschnitt durch eine Mercerisiermaschine mit einer erfindungsgemässen Vorrichtung,
Figur 2 die Gewebeübergabezone am Ende des Nadelspannrahmens bei der Vorrichtung gemäss Figur 1,
Figur 3a die Vorrichtung gemäss Figur 2 in einer unteren Gewebezugregler-Stellung,
Figur 3b die Vorrichtung gemäss Figur 2 in einer oberen Gewebezugregler-Stellung, und
Figur 4 die Vorrichtung gemäss Figur 2 bei Stillstand mit den verschiedenen Walzen in Ruhestellung.

Figur 1 zeigt eine konventionelle Mercerisiermaschine 1 in vereinfachter Darstellungsweise, bei der eine Gewebebahn 2 nacheinander in gebundener Gewebeführung eine Heissimprägnierzone 3, eine Kühlzone 4, eine Einwirkzone 5 und eine Stabilisierzone 6 durchläuft. Anschliessend wird die Gewebebahn 2 in einer nicht mehr dargestellten Waschmaschine ausgewaschen. Die Funktion einer gattungsmässig vergleichbaren Vorrichtung ist beispielsweise durch die EP-A-198 793 der Anmelderin bekannt geworden.

Die Stabilisierzone 6 besteht aus zwei Einheiten, nämlich aus der Breitstreckzone 7 in der Form eines Nadelspannrahmens 8 und aus einer Walzenzone 9. In der Stabilisierzone 6 wird die Gewebebahn 2 in an sich bekannter Weise über Spritzrohre 10 mit heisser Schwachlauge im Gegenstrom besprüht, entlaugt und stabilisiert. Während des Entlaugungsprozesses wird die Gewebebahn 2 mit dem Nadelspannrahmen 8 auf die gewünschte Breite gebracht und am Ende des Spannrahmens der Walzenzone 9 übergeben.

Wie eingangs erwähnt soll die Gewebebahn bei der Uebergabe möglichst ohne freie Bahnstrecke geführt werden. Die in Figur 1 dargestellte Uebergabezone 11 weist daher die erfindungsgemässe Vorrichtung auf, die in den Figuren 2 bis 4 in vergrösserter Darstellung gezeigt ist.

Der Nadelspannrahmen 8 besteht im wesentlichen aus auf beiden Seiten der Gewebebahn 2 angeordneten und je nach Gewebebreite relativ zueinander verstellbaren Spannketten 12 mit den Kettengliedern 12a und den daran angeordneten Nadelstegen 12b. Die Kettenglieder 12a sind in Kettenrädern 13 geführt und die Spannkette 12 wird von einem nicht näher dargestellten Antrieb über die Kettenräder 13 in der gewünschten Vorschubgeschwindigkeit bewegt. Die in den Nadelplatten 12b in ihrem Randbereich aufgenadelte Gewebebahn 2 wird dabei in der Breite gestreckt gehalten und vorwärts bewegt. Funktion und Wirkungsweise eines Spannrahmens, insbesondere eines Nadelspannrahmens, sind dem Fachmann bekannt und geläufig und werden daher hier nicht genauer beschrieben. Aus dem gleichen Grund wird die erfindungsgemässe Vorrichtung nur in Seitenansicht dargestellt, so dass von den beiden Spannketten 12 nur eine sichtbar ist.

Kurz vor dem oder bereits im Imkehrbereich der Spannkette 12 am Kettenrad 13 ist eine Ausnadelwalze 14 angeordnet. Diese Ausnadelwalze ist gegen die Spannketten 12 derart zustellbar, dass zwischen den Nadelspitzen 12c und der Walzenoberfläche 14a der Ausnadelwalze 14 der kleinstmögliche Zwischenraum A einstellbar ist. Zu diesem Zweck kann die Ausnadelwalze 14 gegen einen Anschlag 23 gepresst werden, der die untere Endstellung begrenzt. Der Anschlag 23 ist seinerseits zur genauen Justierung in Pfeilrichtung C höhenverstellbar.

Indem die Walzenoberfläche 14a der Ausnadelwalze 14 die Nadelspitzen 12c annähernd berührt, wird die freie Gewebebahnstrecke B bei der Uebergabe vom Nadelspannrahmen auf die Ausnadelwalze so klein wie möglich gehalten und kann dabei annähernd den Wert Null erreichen. Die vom Nadelspannrahmen 8 auf die gewünschte Breite gebrachte Gewebebahn 2 kann somit nicht mehr oder nur äusserst geringfügig schrumpfen, da sie über ihre gesamte Breite auch in der Uebergangszone entweder gerade noch von den Nadeln der Nadelplatten 12b gehalten wird, oder bereits von der Walzenoberfläche 14a der Ausnadelwalze 14 übernommen wird.

Im Anschluss an die Ausnadelwalze 14 wird die Gewebebahn 2 um eine Aufliegewalze 15, eine Gewebezugreglerwalze 16 und anschliessend durch eine Quetsche 17 mit der Antrlibswalze 18 und der Quetschwalze 19 geführt.

Die Aufliegewalze 15 liegt ohne fest Achslagerung einerseits auf der Ausnadelwalze 14 und andererseits auf der Gewebezugreglerwalze 16. Dadurch presst sie die Ausnadelwalze 14 gegen den Anschlag 23 und somit in ihre Endstellung. Dabei wird gleichzeitig ein Umschlingungswinkel an der Ausnadelwalze 14 erzielt, der etwa 90° oder etwas mehr als 90° ist. Die Gewebebahn 2 geht ohne freie Bahnstrecke von der Oberfläche der Ausnadelwalze 14 unmittelbar auf die Oberfläche der Aufliegewalze 15 über.

Die Gewebezugreglerwalze 16 dient dazu, den gewünschten Gewebezug in der Gewebebahn 2 ab Beginn der Walzenzone 9 (Figur 1), d.h. nach dem Ausnadelpunkt bis zur Quetsche 17 aufrecht zu erhalten. Die Lagerung und Anordnung der Gewebezugreglerwalze ist dabei so gewählt, dass bei einer im Hinblick auf die Zugwirkung positiven oder negativen Verschiebung keine freie Gewebebahnstrecke im ganzen Walzensystem entstehen kann. Der Gewebezug wird durch das Eigengewicht der Gewebezugreglerwalze 16 erzeugt, wobei das Eigengewicht um die wirksame Teillast der Aufliegewalze 15 vergrössert ist. Die Zugregelung erfolgt durch Entlastung der Gewebezugreglerwalze 16 mit Hilfe wenigstens eines Druckmittelzylinders 20, der vorzugsweise ein Pneumatikzylinder ist.

Die Gewebezugreglerwalze 16 ist auf an sich bekannte Weise an einem zweigliedrigen Hebelgestänge 21 gelagert. Wie dargestellt ist das Hebelgestänge 21 etwa kniehebelartig abgewinkelt und der Druckmittelzylinder 20 greift am unteren Hebel an. Der Druckmittelzylinder 20 ist seinerseits an einem ortsfesten Zylindergelenk angelenkt.

Ersichtlicherweise kann bei dieser Lagerung die Gewebezugreglerwalze 16 verschiedene Relativbewegungen ausführen, indem sie z.B. sich auf der Oberfläche der feststehenden Antriebswalze 18 abrollen kann. Gleichzeitig kann sie aber auch bogenförmig von der Antriebswalze 18 weggeschwenkt werden, wobei diese Bogenbewegung durch einen Anschlag 22 begrenzt werden kann. In Figur 3a ist die maximale untere Endstellung und in Figur 3b die maximale obere Endstellung der Gewebezugreglerwalze 16 dargestellt. Daraus ist ersichtlich, dass auch bei diesen beiden Extrempositionen die Gewebebahn 2 immer gebunden von einer Walze auf die nächstfolgende Walze übergeben wird. Dabei bleibt jedoch die Ausnadelwalze 14 in ihrer unteren Endlage und die Uebergabe der Gewebebahn, insbesondere der Abstand A und Strecke B, wird durch die Gewebezugregelung in keiner Weise beeinflusst.

Die Aufliegewalze 15 presst nicht nur die Ausnadelwalze 14 in ihre untere Endlage, sondern sorgt auch dafür, dass die Gewebezugreglerwalze 16 in jeder Betriebslage gegen die Antriebswalze 18 anliegt. Zum Einziehen der Gewebebahn 2 kann die Aufliegewalze 15 wie beispielsweise in Figur 4 dargestellt angehoben werden. Das Anheben bzw. Absenken erfolgt mit Hilfe einer Exzenterscheibe 25, welche auf der Innenseite des Mantels angreift. Durch die Entlastung von der Aufliegewalze 15 löst sich die Gewebezugreglerwalze 16 und fällt bis an den Anschlag 22 zurück. Dabei ist es bedeutungslos, in welcher Stellung sich die Gewebezugreglerwalze 16 befindet.

Es ist nicht ohne weiteres erforderlich, im Ruhezustand die Ausnadelwalze 14 von den Spannketten 12 abzuheben. Um ein Einziehen der Gewebebahn 2 zu erleichtern, dürfte dies jedoch zweckmässig sein. Das Anheben der Ausnadelwalze 14 kann auf ähnliche Art und Weise erfolgen wie bei der Aufliegewalze 15, also z.B. mit Hilfe motorischer oder manueller Hilfsmittel. Die Ausnadelwalze 14 könnte auch derart federbelastet sein, dass sie beim Anheben der Aufliegewalze 15 durch die Federkraft vom Anschlag 23 abgehoben wird. Vorzugsweise wird die Ausnadelwalze 14 entlang einer schiefen Ebene 24 abgehoben, so dass ein Zwischenraum zwischen der Ausnadelwalze 14 und der Aufliegewalze 15 aufrechterhalten bleibt.

In Figur 4 ist auch die Quetschwalze 19 von der Antriebswalze 18 abgehoben, so dass keine der Walzen des dargestellten Walzensystems eine benachbarte Walze berührt. Diese Position wird insbesondere auch bei längerem Maschinenstillstand eingenommen, um die Walzenbezüge zu schonen.

Ersichtlicherweise wird die erfindungsgemässe Vorrichtung besonders vorteilhaft bei einer Mercerisiermaschine eingesetzt, bei welcher die Stabilisierzone 6 eine durch einen Nadelspannrahmen gebildete Breitstreckzone und eine Walzenzone aufweist. Selbstverständlich kann die beschriebene Gewebeabnahme vom Nadelspannrahmen aber auch bei anderen Vorrichtungen eingesetzt werden, beispielsweise bei solchen, bei denen eine Gewebebahn am Ende des Spannrahmens aufgewickelt werden soll.

## Patentansprüche

1. Vorrichtung zum Abnehmen einer Gewebebahn (2) von den Spannketten (12) am Ende eines Nadelspannrahmens mit Hilfe einer Ausnadelwalze und einer an die Ausnadelwalze anlegbaren Walze, dadurch gekennzeichnet, dass die Ausnadelwalze (14) derart gegen die Spannketten (12) zustellbar ist, dass zwischen der Walzenoberfläche (14a) der Ausnadelwalze (14) und den Nadelspitzen (12c) der Kettenglieder (12a) der kleinstmögliche Zwischenraum einstellbar ist, und dass die an die Ausnadelwalze (14) anlegbare Walze derart als Aufliegewalze (15) ausgebildet ist, dass die Gewebebahn (2) in gebundener Bahnführung um die Ausnadelwalze (14) und um die Aufliegewalze (15) schlingbar ist.

2. Vorrichtung nach Anspruch 1, dadurch gekennzeichnet, dass die Endstellung der Ausnadelwalze (14) durch einen Anschlag (23) begrenzt ist, und dass die Ausnadelwalze (14) durch die Aufliegewalze (15) in die Endstellung pressbar ist.

3. Vorrichtung nach Anspruch 1 oder 2, dadurch gekennzeichnet, dass die Ausnadelwalze (14) kurz vor dem oder im Umkehrbereich der Spannketten (12) angeordnet ist.

4. Vorrichtung nach einem der Ansprüche 1 bis 3, dadurch gekennzeichnet, dass die Aufliegewalze (15) neben der Ausnadelwalze (14) noch an einer weiteren Walze (16) anliegt und auch diese belastet.

5. Vorrichtung nach Anspruch 4, dadurch gekennzeichnet, dass die weitere Walze eine Gewebezugreglerwalze (16) ist, die mit wenigstens einem Druckmittelzylinder (20) entlastbar ist.

6. Vorrichtung nach Anspruch 4, dadurch gekennzeichnet, dass die weitere Walze eine fest gelagerte Umlenkwalze ist.

7. Vorrichtung nach Anspruch 5, dadurch gekennzeichnet, dass die Gewebezugreglerwalze (16) durch die Aufliegewalze (15) gegen eine feststehende Walze (18), inbesondere gegen eine Antriebswalze pressbar ist.

8. Vorrichtung nach Anspruch 7, dadurch gekennzeichnet, dass die feststehende Walze (18) die Antriebswalze eines Quetschwalzenpaars (17) mit einer absenkbaren Quetschwalze (19) ist.

9. Vorrichtung nach einem der Ansprüche 1 bis 8, dadurch gekennzeichnet, dass sie an einer Mercerisiermaschine (1) in der Stabilisierzone (6) zwischen der Breitstreckzone (7) des Nadelspannrahmens (8) und einer Walzenzone (9) angeordnet ist, welche die Gewebebahn in gebundener Bahnführung aufnimmt.

## Claims

1. Device for removing a fabric web (2) from the stentering chain (12) on the end of a pin stenter frame with the aid of an unpinning roller and a roller which is able to be brought into contact with the unpinning roller, characterized in that the unpinning roller (14) is able to be positioned against the stentering chain (12) in such a way that the smallest possible intermediate space is able to be adjusted between the roller surface (14a) of the unpinning roller (14) and the pin tips (12c) of the links of the chain (12a), and that the roller which is able to be brought into contact with the unpinning roller (14) is formed as a gravity roller (15) in such a way that the fabric web (2) is able to be looped with positive web guidance around the unpinning roller (14) and around the gravity roller (15).

2. Device according to claim 1, characterized in that the end position of the unpinning roller (14) is limited by means of a mechanical stop (23) and that the unpinning roller (14) is able to be pressed into the end position by the gravity roller (15).

3. Device according to claims 1 or 2, characterized in that the unpinning roller (14) is arranged shortly before or with in the turn-around zone of the stentering chain (12).

4. Device according to one of the claims 1 to 3, characterized in that the gravity roller (15), apart from the unpinning roller (14), rests upon a further roller (16) and also places this under load.

5. Device according to claim 4, characterized in that the further roller is a fabric tension regulating roller (16), the loading of which is able to be relieved with at least one pressure cylinder (20).

6. Device according to claim 4, characterized in that the further roller is a deflection roller mounted in fixed bearings.

7. Device according to claim 5, characterized in that the fabric web tension regulating roller (16) is able to be pressed by the gravity roller (15) against a fixed position roller (18), in particular a drive roller.

8. Device according to claim 7, characterized in that the fixed position roller (18) is the drive roller of a pair of squeezing rollers (17) with a lowerable squeezing roller (19).

9. Device according to claims 1 to 8, characterized in that it is arranged on a mercerizing machine (1) within the stabilising zone (6) between the width stretching zone (7) of the pin stenter frame (8) and a roller zone (9) which takes up the fabric web with positive web guidance.

## Revendications

1. Dispositif pour enlever une bande de tissu (2) des chaînes de tension (12), à l'extrémité d'un cadre tendeur à aiguilles, à l'aide d'un cylindre de dérochage et d'un cylindre apte à être appliqué contre celui-ci, caractérisé en ce que le cylindre de décrochage (14) est apte à être approché des chaînes de tension (12) de telle sorte que l'intervalle minimum puisse être réglé entre la surface (14a) du cylindre de décrochage (14) et les pointes d'aiguilles (12c) des maillons (12a), et en ce que le cylindre apte à être appliqué contre le cylindre de décrochage (14) est conçu comme un cylindre supérieur (15) de tell sorte que la bande de tissu (2) soit apte à s'enrouler, suivant un guidage de bande continu, autour du cylindre de décrochage (14) et du cylindre supérieur (15).

2. Dispositif selon la revendication 1, caractérisé en ce que la position extrême du cylindre de décrochage (14) est définie par une butée (23) et en ce que le cylindre de décrochage (14) est apte à être amené en position extrême par une pression du cylindre supérieur (15).

3. Dispositif selon la revendication 1 ou 2, caractérisé en ce que le cylindre de décrochage (14) est disposé juste avant ou dans la zone d'inversion des chaînes de tension (12).

4. Dispositif selon l'une des revendications 1 à 3, caractérisé en ce que le cylindre supérieur (15) est appliqué non seulement contre le cylindre de décrochage (14), mais aussi contre un second cylindre (16) et sollicite également celui-ci.

5. Dispositif selon la revendication 4, caractérisé en ce que le second cylindre est un cylindre régulateur de traction de tissu (16) qui est apte à être déchargé par un ou plusieurs vérins à commande par pression (20).

6. Dispositif selon la revendication 4, caractérisé en ce que le second cylindre est un cylindre de renvoi monté fixe.

7. Dispositif selon la revendication 5, caractérisé en ce que le cylindre régulateur de traction de tissu (16) est apte à être pressé par le cylindre supérieur (15) contre un cylindre fixe (18), en particulier contre un cylindre d'entraînement.

8. Dispositif selon la revendication 7, caractérisé en ce que le cylindre fixe (18) est le cylindre d'entraînement d'une paire de cylindres d'écrasement (17) comportant un cylindre d'écrasement (19) apte à être abaissé.

9. Dispositif selon l'une des revendications 1 à 8, caractérisé en ce qu'il est disposé dans la zone de stabilisation (6), sur une machine de mercerisage (1), entre la zone de mise à largeur (7) du cadre tendeur à aiguille (8) et une zone de cylindres (9) qui reçoit la bande de tissu suivant un guidage continu.
